# EUROPÄISCHE PATENTSCHRIFT

(11) **EP 0 048 444 B1**
(45) Veröffentlichungstag und Bekanntmachung des Hinweises auf die Patenterteilung: **26.06.1985**
(21) Anmeldenummer: 81107344.4
(22) Anmeldetag: 17.09.1981
(51) Int. Cl.: E02D 5/18

(54) **Verfahren und Schalungselement zum Herstellen von Schlitzwänden**
Method and shuttering element for producing slit walls in the ground
Procédé et élément de coffrage pour la réalisation de parois moulées dans le sol

(30) Priorität: 19.09.1980 DE 3035369
(43) Veröffentlichungstag der Anmeldung: 31.03.1982
(73) Patentinhaber: Pföderl, Robert, D-8011 Oberpframmern (DE)
(72) Erfinder: Pföderl, Robert, D-8011 Oberpframmern (DE)
(74) Vertreter: Sandmann, Joachim, Dr.

## Beschreibung

Die Erfindung betrifft ein Verfahren zum Herstellen von Schlitzwänden, bei dem strinseitig aneinander anschließende Wandabschnitte nacheinander betoniert und durch ein vertikal verlaufendes Fugenband abgedichtet werden, wozu jeweils ein Schlitzabschnitt in Länge des herzustellenden Wandabschnitts ausgehoben wird, ein sich über die Schlitzwandhöhe erstreckendes, das Fugenband teilweise aufnehmendes Schalungselement, das auf seiner in den Schlitzabschnitt weisenden Vorderseite Vorsprünge zur gegenseitigen Verzahnung der einzelnen Wandabschnitte aufweist, am Ende des Schlitzabschnitts vertikal in diesem angeordnet wird, der Schlitzabschnitt mit einem Bewehrungskorb versehen wird, Beton in den Schlitzabschnitt eingeführt wird und das Schalungselement vom betonierten Wandabschnitt seitlich wegbewegt und dann vertikal ausgehoben wird.

Ein derartiges Verfahren ist bereits bekannt (FR-A-21 48 706). Durch das seitliche Wegbewegen des Schalungselements vor seinem vertikälen Ausheben wird das Fugenband, das mit seiner über das Schalungselement vorstehenden Hälfte in den betonierten Wandabschnitt eingebettet ist, vor einer Beschädigung beim Ziehen des Schalungselements geschützt, da bereits eine vergleichsweise kurze seitliche Relativbewegung des Schalungselements gegenüber dem Fugenband dieses freigibt. Diese seitliche Bewegung des Schalungselements wird beim bekannten Verfahren durch ein Aufblasen von zwei sich innerhalb des Schalungselements über dessen ganze Länge bzw. Höhe erstreckende Druckschläuche erreicht, die sich an Druckplatten abstützen, die mit vorragenden Verankerungen in den betonierten Wandabschnitt eingebettet sind und mit dem restlichen Schalungselements mechanisch schwach verbunden sind, so daß sie beim Aufblasen der Druckschläuche vom Schalungselement abplatzen, das somit seitlich abgedrückt wird. Die Platten mit den Verankerungen müssen somit nach jeder Verwendung des Schalungselements ersetzt werden, was die Herstellung des Schlitzwand kompliziert und verteuert.

Ein weiterer Nachteil des bekannten Verfahrens liegt darin, daß zum seitlichen Abdrücken des Schalungselements nach dem Betonieren des Schlitzwandabschnitts ein Freiraum geschaffen werden muß, in den hinein das Schalungselement abgedrückt werden kann. Dafür sind beim bekannten Verfahren zwei Möglichkeiten vorgesehen. Entweder wird das Schalungselement im Abstand vom Ende des ausgehobenen Schlitzes angeordnet, ein sich über die Höhe des Schlitzes erstreckendes Leerrohr von vergleichsweise großem Durchmesser eingesetzt und dann der Raum auf der Außenseite des Rohres mit Kies oder Sand ausgefüllt, wobei nach dem Betonieren zunächst das Leerrohr gezogen und dann das Schalungselement seitlich abgedrückt wird. Oder aber es wird ein Schalungselement mit zwei in Schlitzlängsrichtung zueinander bewegbaren Teilen vorgesehen, das zusätzlich zu den beiden aufblasbaren Abdrückschläuchen noch zwei Spreizschläuche aufweist, die beim Einbau des Schalungselements aufgeblasen werden und vor dem seitlichen Abdrücken des Schalungselements entlüftet werden. Es ist ersichtlich, daß in beiden Fällen das seitliche Abdrücken des Schalungselements aufwendige Maßnahmen erfordert. Außerdem besteht im Falle der Verwendung eines Schalungselements mit Spreizschläuchen die Gefahr, daß beim Betonieren Teile des Betons auf die Rückseite des Schalungselements gelangen, so daß die Lage der beiden Schalungsteile zueinander fixiert wird und das vergleichsweise aufwendige Schalungselement unbrauchbar wird und aufgegeben werden muß.

Zwar sind am Schalungselement in den zu betonierenden Schlitzabschnitt vorspringende biegsame Folien vorgesehen, die vom Beton an die Schlitzwand angedrückt werden sollen, um zu vermeiden, daß Beton auf die Rückseite des Schalungselementes gelangt. Diese Maßnahme bietet aber keine ausreichende Sicherheit, da die Folie insbesondere im Bereich von Wandausbrüchen leicht reißen kann. Im übrigen entsteht beim Betonieren ein erheblicher Überdruck auf der Vorderseite des Schalungselements. Die daraus resultierenden, im Sinne einer Durchbiegung auf das Schalungselement einwirkenden Kräfte machen ein kastenförmiges versteiftes Schalungselement erforderlich, um Durchbiegungen und daraus resultierende Behinderungen beim späteren Ziehen des Schalungselements zu vermeiden. Ein solches Schalungselement ist naturgemäß voluminös, schwer und unhandlich.

Es ist auch bereits bekannt, beim Betonieren von Schlitzwandabschnitten ein Umströmen des ggf. eine etwas geringere Breite als der Schlitz aufweisenden Schalungselements in Kauf zu nehmen (FR-A-23 96 850). Dabei wird in Kontraktorverfahren betoniert, und der auf die Rückseite des Schalungselements gelangte Beton wird beim Ausheben des anschließenden Schlitzes und/oder beim Ziehen des Schalungselements im Bereich des kleinsten Verbindungsquerschnittes abgerissen. Doch ist kein seitliches Abdrücken oder Abziehen des Schalungselements vorgesehen, und es wird auch kein Fugenband eingebracht, das einen abgedichteten Anschluß benachbarter Schlitzwandabschnitte gewährleistet.

Es ist auch noch ein Verfahren zum Herstellen einer Schlitzwand bekannt, bei dem sowohl mit dem Schalungselement ein Fugenband eingebracht wird wie auch vor dem Ausheben des Schalungselements der anschließende Schlitzabschnitt ausgehoben wird (US-A-3 464 665). Hier ist über das beim Einbringen des Betons angewendete Verfahren nichts gesagt. Zur Halterung des Fugenbandes sind zwei Schläuche im Schalungselement vorgesehen, die sich durch das Schalungselement erstrecken und in aufgeblasenem Zustand das Fugenband in seinem Bereich innerhalb des Schalungselementes festklemmen. Vor dem Ziehen des Schalungselements wird der druck aus den Schläuchen abgelassen und dann das Schalungselement ohne seitliche Bewegung in vertikaler Richtung gezogen, wozu Abdrückzylinder an der Unterseite eines Querträgers angreifen, der am oberen Ende des über die Erdoberfläche aufragenden Schalungselements befestigt ist. Außerdem verjüngt sich das schalungselement in Richtung auf sein unteres Ende, um das vertikale Ziehen zu erleichtern. Dieses vertikale Ziehen, das in bekannter Weise durch Verwendung von auf das Schalungselement aufgebrachten Entschalungsmitteln wie Fette oder Ole erleichtert werden kann, stellt jedoch eine Gefahr für das Fugenband und seine ordnungsgemäße Anordnung dar. Außerdem lassen sich die Schalungselemente nach einem mehr oder weniger vollständigen Abbinden des Betons häufig nicht mehr ziehen, was insbesondere bei tiefen Schlitzwänden der Fall ist. Daher muß ggf. frühzeitig, beispielsweise bereits 3 bis 4 Stunden nach Beginn des Betonierens mit dem Ziehen begonnen werden, was bei tiefen Schlitzen ein schrittweises Ziehen bedeutet, das bereits beginnt, bevor der betreffende Schlitzwandabschnitt vollständig mit Beton gefüllt ist. Es ist ersichtlich, daß hierbei bereits Ziehkräfte auf das Fugenband übertragen werden, bevor dieses in seinen oberen Bereichen im bereits mehr oder minder stark abgebundenen Beton fixiert ist.

Der Erfindung liegt die Aufgabe zugrunde, das eingangs genannte Verfahren so zu verbessern, daß es ohne Nachteil für die ordnungsgemäße Anordnung des Fugenbandes mit weniger Aufwand und noch größerer Sicherheit des Fugenbandes vor Beschädigungen durchzuführen ist. Gleichzeitig soll ein einfaches handliches Schalungselement verwendbar sein und eine horizontale und vertikale Verzahnung benachbarter Schlitzwandabschnitte sichergestellt werden.

Diese Aufgabe wird erfindungsgemäß dadurch gelöst, daß geringfügige Teile des in den Schlitzabschnitt im Kontaktorverfahren eingeführten Betons auf die Rückseite des Schalungselements geleitet werden derart, daß samtliche auf der Rückseite des Schalungselements vorhandenen Hohlräume ausgefüllt und daß vor dem seitlichen Wegbewegen und vertikalen Ausheben des Schalungselements der anschließende Schlitzabschnitt ausgehoben und der an der Rückseite des Schalungselements anhaftende Beton entfernt wird.

Die erfindungsgemäßen Maßnahmen sichern einen Druckausgleich zwischen der Vorderseite und der Rückseite des Schalungselements, so daß dieses preiswert ausgebildet werden kann, obwohl es sich über die gesamte Schlitzwandbreite erstreckt, was einen sauberen Anschluß an den benachbarten Wandabschnitt gewährleistet. Das Ziehen des Schalungselements muß nicht bereits nach kurzer Zeit erfolgen sondern kann beispielsweise 24 bis 48 Stunden nach dem Betonieren vorgenommen werden, was auch organisatorisch von Vorteil ist. Das Schalungselement wird trotzdem nicht eingebüßt und kann wieder verwendet werden, weil einerseits die Rückseite des Schaiungseiements freigemeißeit wird und daher die Haftung am Beton auf die Vorderseite des Schalungselements begrenzt ist und weil andererseits beim seitlichen Wegbewegen des Schalungselements eine entsprechende Abdrück- bzw. Zugkraft an der Stelle aufgebracht werden kann, an der sich das Schalungselement noch nicht gelöst hat. Dabei reißen auch vorhandene Betonbrücken zwischen der Vorderseite und der Rückseite des Schalungselements. Infolge der besonders kurzen Relativbewegung zwischen dem Schalungselements und dem teilweise bereits einbetonierten Fugenband ist die Gefahr gering, daß das Fugenband reißt. Ferner wird das Fugenband durch den bereits weitgehend abgebundenen Beton in seiner Abdichtungsstellung fixiert, und zwar auch bei tiefen Schlitzwänden über die ganze Fugenbandlänge. Das vorgesehene Abmei(3ein des Betons bringt keine wesentliche Erschwerung des Verfahrens, da die Rückseite des Schalungselements durch das Ausheben des anschließenden Schlitzabschnitts ohnehin zugänglich ist und da sich der anhaftende Beton vergleichsweise leicht von der Rückseite des Schalungselements lösen läßt, die glatt ausgebildet sein kann. Im übrigen müssen auch nur begrenzte Betonmengen entfernt werden.

Normalerweise wird der Beton seitlich um das Schalungselement herum zu dessen Rückseite geleitet, zumal auch mit Ausbrüchen in den Seitenwänden des ausgehobenen Schlitzes im Bereich des Schalungselements zu rechnen ist und ein dünnes plattenförmiges Schalungselement der Umströmung durch den Beton keinen wesentlichen Widerstand entgegensetzt. Um jedoch ein den Schlitzwandbschnitt im wesentlichen vollständig abschließendes Schalungselement verwenden zu können und von durch die jeweilige geologische Formation bedingten Zufälligkeiten unabhängig zu sein, wird der Beton durch das Schalungselement hindurch auf dessen Rückseite geleitet. Dazu können in vorgegebenen Längsabständen Verbindungen zwischen der Vorderseite und der Rückseite des Schalungselements vorgesehen sein, so daß ein Verbiegen des vergleichsweise dünnen Schalungselements durch des noch nicht abgebundenen Betons vermieden wird. Die Verbindungsquerschnitte können so dimensoniert werden, daß die entstehenden Betonbrücken im Schalungselement beim seitlichen Bewegen des Schalungselements mit einem vorbestimmten Kraftaufwand reißen.

Die Erfindung betrifft auch ein Schalungselement zur Durchführung des erfindungsgemäßen Verfahrens, bestehend aus einer langgestreckten Platte mit ebener rückseite und mit zwei auf der Plattenvorderseite vorgesehenen, im wesentlichen über die ganze Länge der Platte verlaufenden Versteifungsgliedern, die in Querrichtung aufeinanderzu geneigte Außenflächen aufweisen und zwischen sich eine Aufnahme für das im anschliessenden Wandabschnitt einzubettende Teil des Fugenbandes bilden.

Ein derartiges Schalungselement ist wie ausgeführt bereits bekannt (US-Ä-3 464 665), auch wenn es nur der Ausbildung einer Verzahnungsaussparung im Schlitzwandabschnitt und nicht der Begrenzung des Schlitzwandabschnitts über seine gesamte Dicke dient. ein solches plattenförmiges dünnes Schalungselement eignet sich in besonderem Maße für die Durchführung des vorstehend beschriebenen Verfahrens, wenn es in seiner Breite der Schlitzwanddicke angepaßt ist.

Dieses Schalungselement ist erfindungsgemäß so ausgebildet, daß die Versteifungsglieder auch in Längsrichtung geneigte Außenflächen aufweisen.' Diese Maßnahme wird durch das seitliche Abdrücken des Schalungselements vor dem Ausheben ermöglicht. Es führt nicht nur dazu, daß die aneinander anschließenden Wandabschnitte außer in horizontaler Richtung auch in vertikaler Richtung miteinander verzahnt werden - was bisher nur bei in der Schlitzwand verbleibenden Schalungselementen aus Beton möglich was (DE-A-19 25 025) - darüber hinaus wird im Interesse eines Schutzes des Fugenbandes sichergestellt, daß das Schalungselement notwendigerweise in einem vorbestimmten Ausmaß von beispielsweise 20 cm seitlich abgedrückt werden muß, bevor es vertikal ausgehoben werden kann. Es wird also ein vertikales Ziehen in der bisher üblichen Weise ausgeschlossen.

Weitere zweckmäßige Ausbildungen des Scha₋ lungselements ergeben sich aus den Unteransprüchen. der Sinn dieser Maßnahmen ergibt sich bereits weitgehend aus den vorstehenden Darlegungen. Zu den Abdrückflächen am vorderen Ende des Schalungselements sei noch ergänzend auf zwei verschiedene Möglichkeiten zum seitlichen Abdrücken des Schalungselements hingewiesen. In das Schalungselement können mit Längsabständen von beispielsweise 3 bis 4 ein- und ausfahrbare Hubzylinder integriert sein, die sich in einem zum seitlichen Abdrücken erforderlichen Ausmaß von beispielsweise 20 cm ausfahren lassen. Im Interesse eines möglichst einfachen Schalungselements kann aber auch mit einem separaten Preßkissen gearbeitet werden, das von oben her zwischen das abzudrückende Schalungselement und den betonierten Wandabschnitt eingeführt und bis auf die oberste Haftungsstelle zwischen beiden Teilen abgesenkt und dann beispielsweise mit einem Druckmittel beaufschlagt wird, um das Schalungselement. vom Wandabschnitt zu trennen. Hierbei sind die Abdrückflächen am Schalungselement von Vorteil.

Nachfolgend werden anhand einer schematischen Zeichnung das erfindungsgemäße Verfahren sowie zwei verschiedene Ausführungsformen des erfindungsgemäßen Schalungselements näher erläutert.

Figuren 1 bis 3 zeigen jeweils in Draufsicht (oben) und in einem vertikalen Längsschnitt (unten) bei verkürzt dargestellter Schlitzlänge Stadien bei der Herstellung eines anschließenden Schlitzwandabschnittes.
Figuren 4 bis 7 zeigen die erste Ausführungsform des Schalungselements in Vorderansicht und Seitenansicht, wobei jeweils ein mittlerer Bereich des Schalungselements weggelassen ist, sowie in den beiden in Fig. 4 deutlich gemachten Schnitten VI-VI und VII-VII.
Figur 8 zeigt in perspektivischer Darstellung gleichfalls unter Weglassung des mittleren Bereichs die Stirnseite des hergestellten Wandabschnitts, wobei auch das teilweise weggebrochene Fugenband einschließlich des angeformten Ansatzes im Bereich der unteren Sohlplatte dargestellt ist.
Figur 9 zeigt in perspektivischer Darstellung die Stoßstelle zwischen zwei aneinander anschließenden Wandabschnitten mit dem Fugenband.
Figuren 10 bis 13 zeigen die zweite Ausführungsform des Schalungselements, wiederum in Vorderansicht, Seitenansicht und in zwei in Fig. 10 angedeuteten charakteristischen Schnitten.

Figuren 1 bis 3 veranschaulichen die Arbeitsweise beim Herstellen eines Schlitzwandabschnitts. Dazu werden in bekannter Weise Leitwände 1 und 2 gesetzt, die beispielsweise etwa 1,5 m tief in den Boden ragen und die Breite des auszuhebenden Schlitzes und damit die Schlitzwanddicke festlegen. Aus den Figuren ist die Anordnung der Oberkante 3 der Leitwände 1 und 2 in Ausrichtung auf die Oberfläche 4 des Erdreichs 5 zu erkennen.

Figur 1 geht von einem betonierten Wandabschnitt 6 mit einem noch nicht gezogenen bzw. ausgehobenen Schalungselement 7 aus. Zunächst wird auf der Rückseite des Schalungselements 7, das ist in den Figuren 1 bis 3 die rechte Seite des Schalungselements, in bekannter Weise ein anschließender Schlitzaschnitt 8 ausgehoben. Daraufhin wird wie in Fig. 1 angedeutet die Rückseite des schalungselements geputzt, indem ein Werkzeug 10 mit Meißeln 11, das zum Zerkleinern des auszuhebenden Erdmaterials bereits bekannt ist, in den Schlitzabschnitt 8 abgesenkt wird. Dieses Werkzeug 10 ist mit Zahnleisten 12 bestückt worden, die den an der Rückseite des Schalungselements 7 anhaftenden Beton 13 abmeißein. Das Werkzeug 10 ist mit einer geneigten Auflauffläche 14 versehen, die entsprechend der durch Pfeile angedeuteten Kraftzerlegung dafür sorgt, daß die Zahnleisten 12 an die glatte Rückseite des Schalungselements 7 angedrückt werden.

Nach dem Putzen der Rückseite des Schalungselements 7 wird dieses wie in Fig. 2 angedeutet seitlich in den Schlitzabschnitt 8 hinein abgedrückt, was in der vorbeschriebenen Weise geschehen kann und nicht näher angedeutet ist. Dabei löst sich das Schalungselement 7 vom zuvor in ihm aufgenommenen Fugenband 15, das wie angedeutet etwa zur Hälfte im bereits hergestellten Wandabschnitt 6 eingebettet ist. Nach dem seitlichen Abdrücken wird das Schalungselement 7 aus dem Schlitzabschnitt 8 ausgehoben.

Darauf wird das Schalungselement 7 mit einem neuen Fugenband 15' versehen und entsprechend Fig. 3 an der dem bereits betonierten Wandabschnitt 6 abgewandten Ende des Schlitzabschnitts 8 angeordnet. Daraufhin wird in bekannter Weise ein Bewehrungskorb im Schlitzabschnitt 8 angeordnet, worauf dieser im Kontraktorverfahren mit Beton gefüllt wird. Dieser Beton dringt durch das Schalungselement 7 hindurch oder an dessen schmalen Längskanten vorbei in die in Fig. 3 angedeuteten Hohlräume 16 auf der Rückseite des Schalungselements, wodurch der in Fig. 1 dargestellte und später abzumeißelnde Beton 13 entsteht.

Daraufhin wird der anschließende Schlitzabschnitt ausgehoben und das Verfahren wiederholt sich mit den vorbeschriebenen Schritten.

Das Schalungselement gemäß Figuren 4 bis 7 besteht aus einer langgestreckten Platte 21, von deren Vorderseite zwei Versteifungsschienen 22 aufragen, die sich parallel zueinander erstrecken, eine schlitzförmige Aufnahme 23 für das Fugenband 15 bilden und Stirnflächen 24 aufweisen, die in Längsrichtung geneigt sind. Gemäß Fig. 7 sind die Versteifungsschienen 22 als Hohlprofil mit einem zur Platte 21 senkrecht verlaufenden inneren Schenkel 25 und einem geneigten äußeren Schenkel 26 ausgebildet. Die Teile 21, 24, 25 und 26 sind miteinander verschweißt. Die Stirnflächen 24 und die äußeren Schenkel 26 führen zu einer in Längsrichtung wie in Querrichtung konischen Form der Versteifungsschienen 22.

Auf der Außenseite der Versteifungsschienen 22 sind mit gleichmäßigen Abständen in Längsrichtung Durchbrechungen 27 in der Platte 21 vorgesehen, die sich von der Vorderseite zur Rückseite der Plätte 21 verjüngen.

Ferner sind auf der Außenseite einer jeden Versteifungsschiene 22 Vorsprünge 28 angeordnet, die in Querrichtung geneigte Außenflächen 29 und zusätzlich in Längsrichtung geneigte Außenflächen 30 aufweisen, die jeweils von angeschweißten Blechstücken gebildet sind und geschlossene Holräume umgrenzen. Die Vorsprünge 28 sind paarweise nebeneinander angeordnet und über die Länge der Platte 21 verteilt. Dabei sind die Vorsprünge 28 jeweils in der Mitte zwischen den ebenfalls paarweise vorgesehenen Durchbrechungen 27 angeordnet.

Figur 8 zeigt einen fertigen Wandabschnitt 32 aus Beton, der auch als Lamelle bezeichnet wird, und läßt die Verzahnungsaussparungen 33 erkennen, die von den Vorsprüngen 28 des Schalungselements herrühren. Auch die Versteifungsschienen 22 haben eine Aussparung 34 hervorgerufen. Ferner ist das Fugenband 15 zu erkennen, dessen frei vorragender Abschnitt 36 in der schlitzförmigen Aufnahme 23 des Schalungselementes aufgenommen war. Auch ist der im Bereich der nicht eingezeichneten Sohlplatte am Fugenband 15 angeformte Ansatz 37 dargestellt, der gegen in senkrechter Richtung eindringendes Wasser abdichtet.

Fig. 9 zeigt den Wandabschnitt 32 mit dem anschließenden Wandabschnitt 38 und läßt die Querverzahnung zwischen den beiden Wandabschnitten sowie die Lage des Fugendichtbandes 15 erkennen, das mit einem nach beiden Seiten vorspringenden Querflansch 35 versehen ist.

Die in Figuren 10 bis 13 dargestellte zweite Ausführungsform des Schaltungselements weist eine Platte 41 auf, die an ihrer Vorderseite zwei Versteifungsglieder 42 und 43 aufweist, die sich in Längsrichtung erstrecken und symmetrisch zur Längsmittelebene ausgebildet und angeordnet sind. Die Versteifungsglieder 42 und 43 sind durch Schrauben 44 (Fig. 12) lösbar mit der Platte 41 verbunden, so daß die Platte 41 erforderlichenfalls gegen eine andere Platte von unterschiedlicher Breite ausgetauscht werden kann.

Die Versteifungsglieder 42 und 43 bestehen jeweils aus einem Doppel-T-Träger 45 bzw. 46, dessen einer Flansch an der Platte 41 anliegt und dessen anderer Flansch eine zur Platte parallele Abdrückfläche 47 bzw. 48 bildet. Mit den einander benachbarten inneren Enden der flansche der Träger 45 und 46 sind Innenflächen 51, 52 verschweißt, die zwischen sich eine Aufnahme 53 für das Fugenband bilden. Die Außenflansche der Träger 45 und 46 sind mit abwechselnder Neigung gegenüber der Längsrichtung sowie mit einer Neigung im Querschnittsprofil teilweise eingekürzt und an ihren äußeren Enden durch eingeschweißte Außenflächen 55 bzw. 56 miteinander verbunden. Diese Außenflächen verlaufen dementsprechend mit einer Neigung sowohl in querrichtung wie in Längsrichtung, was zu einer Verszahnung der aneinander anschließenden betonierten Wandabschnitte sowohl in horizontaler wie in vertikaler Richtung führt. Auch an ihren Enden sind die Versteifungsglieder 42 und 43 mit in Längsrichtung geneigten Stirnflächen 58 und 59 versehen, so daß sie geschlossene Hohlprofile bilden. Ferner sind auf der Außenseite der Versteifungsglieder 42 und 43 jeweils im Bereich ihrer stärksten Einschnürung Paare von Durchbrechungen 60 und 61 vorgesehen, die sich von der Vorderseite zur Rückseite der Platte 41 konisch verjüngen.

Die Platten 21 und 41 sind in nicht dargestellter aber bekannter Weise mit Anschlußmitteln versehen, um zwei oder mehr Schalungselemente stirnseitig miteinander zu verbinden und dadurch eine der Schlitzwandhöhe entsprechende Länge zu erhalten.

## Patentansprüche

1. Verfahren zum Herstellen von Schlitzwänden, bei dem stirnseitig aneinander anschließende Wandabschnitte (6 ; 32; 38) nacheinander betoniert und durch ein vertikal verlaufendes Fugenband (15) abgedichtet werden, wozu jeweils ein Schlitzabschnitt (8) in Länge des herzustellenden Wandabschnitts ausgehoben wird, ein sich über die Schlitzwandhöhe erstreckendes, das Fugenband teilweise aufnehmendes Schalungselement (7), das auf seiner in den Schlitzabschnitt weisenden Vorderseite Vorsprünge (28) zur gegenseitigen Verzahnung der einzelnen Wandabschnitte aufweist, am Ende des Schlitzabschnitts vertikal in diesem angeordnet wird, der Schlitzabschnitt mit einem Bewehrungskorb versehen wird, Beton in den Schlitzabschnitt eingeführt wird und das Schalungselement vom betonierten Wandabschnitt seitlich wegbewegt und dann vertikal ausgehoben wird, dadurch gekennzeichnet, daß geringfügige Teile des in den Schlitzabschnitt im Kontraktor verfahren eingeführten Betons auf die Rückseite des Schalungselements geleitet werden derart, daß sämtliche auf der Rückseite des Schalungselements vorhandenen Hohlräume (16) ausgefüllt werden, und daß vor dem seitlichen Wegbewegen und vertikalen Ausheben des Schalungselements der anschließende Schlitzabschnitt ausgehoben und der an der Rückseite des Schalungselements anhaftende Beton entfernt wird.

2. Verfahren nach Anspruch 1, dadurch gekennzeichnet, daß der Beton durch das Schalungselement hindurch auf dessen Rückseite geleitet wird.

3. Schalungselement zur Durchführung des Verfahrens nach Anspruch 1, bestehend aus einer langgestreckten Platte (21, 41) mit ebener Rückseite und mit zwei auf der Plattenvorderseite vorgesehenen, im wesentlichen über die ganze Länge der Platte (21, 41) verlaufenden Versteifungsgliedern (22, 28 ; 42, 43) die in Querrichtung aufeinander zu geneigte Außenflächen (26, 29 ; 55, 56) aufweisen und zwischen sich eine Aufnahme (23 ; 53) für das im anschließenden Wandabschnitt (38) einzubettende Teil (36) des Fugenbandes (15) bilden, dadurch gekennzeichnet, daß die Versteifungsglieder (22, 28 ; 42, 43) auch in Längsrichtung geneigte Außenflächen (24, 30 ; 55, 56, 58, 59) aufweisen.

4. Schalungselement nach Anspruch 3, dadurch gekennzeichnet, daß die Versteifungsglieder (22, 28 ; 42, 43) im Abstand zu den Längskanten der Platte (21 ; 41) angeordnet sind.

5. Schalungselement nach Anspruch 3 oder 4, dadurch gekennzeichnet, daß jedes Versteifungsglied (22, 28 ; 42, 43) als verschweißtes Hohlprofil mit wenigstens einer in Längsrichtung verlaufenden Versteifungsschiene (22 ; 45, 46) ausgebildet ist.

6. Schalungselement nach Anspruch 5, dadurch gekennzeichnet, daß die in Längsrichtung und die in Querrichtung geneigten Außenflächen (24, 26, 29, 30; 55, 56, 58, 59) von mit den Versteifungsschienen (22 ; 45, 46) verschweißten Blechstücken gebildet sind.

7. Schalungselement nach einem der Ansprüche 3 bis 6, dadurch gekennzeichnet, daß die Versteifungsglieder (22, 28 ; 42, 43) zur Platte (21 ; 41) senkrechte, sich im Abstand gegenüberliegende Innenflächen (25 ; 51, 52) aufweisen, welche die Aufnahme (23, 53) für das Fugenband (15) begrenzen.

8. Schalungselement nach einem der Ansprüche 3 bis 7, dadurch gekennzeichnet, daß die Versteifungsglieder (42, 43) an ihrem der Platte (41) abgewandten vorderen Ende zur Platte (41) parallele Abdrückflächen (47, 48) aufweisen.

9. Schalungselement nach einem der Ansprüche 3 bis 8, dadurch gekennzeichnet, daß die Platte (21 ; 41) außerhalb der Versteifungsglieder (22, 28 ; 42, 43) über ihre Länge verteilt Randeinschnitte und/oder Durchbrechungen (27 ; 60, 61) für den Durchtritt des Betons zur Plattenrückseite aufweist.

10. Schalungselement nach einem der Ansprüche 3 bis 9, dadurch gekennzeichnet, daß die Platte (41) lösbar mit den Versteifungsgliedern (42, 43) verbunden und dadurch jeweils gegen eine Platte von an die Schlitzwandstärke angepaßter Breite austauschbar ist.

## Claims

1. A method of making slot walls, wherein wall sections (6 ; 32 ; 38) which are contiguous at their front ends are cast successively and sealed by a vertically extending joint plate (15) for which purpose a slot section (8) each is excavated corresponding to the length of the wall section to be produced, a shuttering element (7) extending throughout the height of the slot wall, partly receiving the joint plate, and having at its front side which is directed into the slot section, projections (28) for mutual interlocking of the individual wall sections, is positioned vertically in the slot section at the end thereof, the slot section is provided with a cage-type reinforcement, concrete is introduced into the slot section, and the shuttering element is moved laterally away from the cast wall section and then lifted out in vertical direction, characterized in that minor portions of the concrete introduced by tremie means into the slot section are directed to the backside of the shuttering element such that all cavities (16) at the backside of the shuttering element are filled up, and in that, prior to moving the shuttering element away laterally and lifting it out vertically, the adjacent slot section is excavated and the concrete adhering to the backside of the shuttering element is removed.

2. The method as claimed in claim 1, characterized in that the concrete is directed through the shuttering element to the backside thereof.

3. A shuttering element for carrying out the method as claimed in claim 1, consisting of an elongated plate (21,41) having a planar backside and two stiffening members (22, 28 ; 42, 43) which are provided at the front side of the plate (21, 41), extending substantially throughout the entire length thereof, and which have outer surfaces (26, 29 ; 55, 56) inclined towards each other in transverse direction and forming between them a receiving means (23 ; 53) for the portion (36) of the joint plate (15) to be embedded in the adjacent wall section (38), characterized in that the stiffening members (22, 28 ; 42, 43) also have outer surfaces (24, 30 ; 55, 56, 58, 59) inclined in longitudinal direction.

4. The shuttering element as claimed in claim 3, characterized in that the stiffening members (22, 28 ; 42, 43) are arranged spaced from the longitudinal edges of the plate (21 ; 41).

5. The shuttering element as claimed in claim 3 or 4, characterized in that each stiffening member (22, 28 ; 42, 43) is designed as a welded hollow sectional member having at least one stiffening rail (22; 45, 46) which extends in longitudinal direction.

6. The shuttering element as claimed in claim 5, characterized in that the outer surfaces (24, 26, 29, 30 ; 55, 56, 58, 59) which are inclined in longitudinal and transverse directions, respectively, are formed by sheet metal pieces which are welded to the stiffening rails (22 ; 45, 46).

7. The shuttering element as claimed in one of claims 3 to 6, characterized in that the stiffening members (22, 28 ; 42,43) have inner surfaces (25 ; 51, 52) which are perpendicular with respect to the plate (21 ; 41) spaced from each other while facting each other, and define the receiving means (23, 53) for the joint plate (15).

8. The shuttering element as claimed in one of claims 3 to 7, characterized in that the stiffening members (42, 43) comprise thrust surfaces (47, 48) at their front end remote from the plate (41) which surfaces are parallel to the plate (41).

9. The shuttering element as claimed in one of claims 3 to 8, characterized in that outside of the stiffening members (22, 28 ; 42, 43) the plate (21 ; 41) includes margin cut-outs and/or apertures (27 ; 60, 61) distributed across its length to permit passage of the concrete to the backside of the plate.

10. The shuttering element as claimed in one of claims 3 to 9, characterized in that the plate (41) is removably connected to the stiffening members (42, 43), thereby being exchangeable with a respective plate whose width is adapted to the thickness of the slot wall.

## Revendications

1. Procédé pour la réalisation de parois moulées dans le sol, selon lequel les segments de paroi aboutés les uns aux autres (6 ; 32, 38) sont bétonnés successivement et étanchés par un ruban-joint disposé verticalement (15), pour l'exécution duquel un segment de tranchée (8) de longueur identique à celle du segment de paroi à réaliser est chaque fois creusé, un élément de coffrage s'étendant sur toute la hauteur de la paroi moulée dans le sol, logeant en partie le ruban-joint (7), présentant sur sa face avant, orientée vers le segment de tranchée, des saillies (28) pour l'emboîtement réciproque des différents segments de paroi, est disposé verticalement à l'extrémité du segment de tranchée, le segment de tranchée est muni d'une cage d'armature, le béton est introduit dans le segment de tranchée et l'élément de coffrage est dégagé latéralement du segment de paroi bétonné et ensuite extrait verticalement, caractérisé par le fait que de petites parties de béton introduites dans le segment de tranchée selon le procédé du tube, sont dirigées sur la face arrière de l'élément de coffrage, de telle manière que tous les creux (16) existant sur la face arrière de l'élément de coffrage soient remplis, et par le fait que le segment de tranchée suivant est creusé et le béton adhérant à la surface arrière de l'élément de coffrage est enlevé avant le dégagement latéral et l'extraction verticale de l'élément de coffrage.

2. Procédé selon la revendication 1, caractérisé par le fait que le béton est dirigé à travers l'élément de coffrage sur sa face arrière.

3. Elément de coffrage pour l'application du procédé selon la revendication 1, se composant d'un panneau de forme allongée (21, 41), avec face arrière plane et deux éléments de raidissement (22, 28 ; 42, 43) prévus sur la face avant du panneau, qui s'étendent pratiquement sur toute la longueur du panneau (21, 41), qui présentent des surfaces extérieures (26, 29 ; 55, 56) inclinées l'une vers l'autre dans le sens transversal et forment entre elles un logement (23 ; 53) pour la partie (36) du ruban-joint (15) devant être logée dans le segement de paroi suivant (38), caractérisé par le fait que les éléments de raidissement (22, 28 ; 42, 43) présentent également dans le sens longitudinal des surfaces extérieures inclinées (24, 30 ; 55, 56, 58, 59).

4. Elément de coffrage selon la revendication 3, caractérisé par le fait que les éléments de raidissement (22, 28 ; 42, 43) sont disposés à distance des arêtes longitudinales du panneau (21 ; 41).

5. Elément de coffrage selon la revendication 3 ou 4, caractérisé par le fait que chaque élément de raidissement (22, 28 ; 42, 43) est en profilé creux soudé, muni d'au moins un rail de raidissement (22 ; 45, 46) disposé longitudinalement.

6. Elément de coffrage selon la revendication 5, caractérisé par le fait que les surfaces extérieures (24, 26, 29, 30 ; 55, 56, 58, 59) inclinées dans le sens longitudinal et vertical, sont formées de morceaux de tôle soudés aux rails de raidissement (22 ; 45, 46).

7. Elément de coffrage selon une des revendications 3 à 6, caractérisé par le fait que les éléments de raidissement (22, 28 ; 42, 43) présentent des surfaces intérieures (25 ; 51, 52) perpendiculaires au panneau (21, 41), se faisant face à distance l'une de l'autre, qui délimitent le logement (23, 53) du ruban-joint (15).

8. Elément de coffrage selon une des revendications 3 à 7, caractérisé par le fait que les éléments de raidissement (42, 43) présentent, à leur extrémité avant opposée au panneau (41), des surfaces de repoussement (47, 48) parallèles au panneau (41).

9. Elément de coffrage selon une des revendications 3 à 8, caractérisé par le fait que le panneau (21 ; 41) présente, à l'extérieur des éléments de raidissement (22, 28 ; 42, 43) et réparties sur sa longueur, des entailles sur le bord et/ou des ouvertures (27 ; 60,61) pour le passage du béton vers la face arrière du panneau.

10. Elément de coffrage d'après une des revendications 3 à 9, caractérisé par le fait que le panneau (41) est lié de façon démontable aux éléments de raidissement (42, 43) et peut donc toujours être échangé contre un panneau de largeur adaptée à l'épaisseur de la paroi moulée dans le sol.
